# EUROPÄISCHE PATENTANMELDUNG

(11) **EP 4 026 958 A2**
(43) Veröffentlichungstag der Anmeldung: **13.07.2022**
(21) Anmeldenummer: 22150962.3
(22) Anmeldetag: 11.01.2022
(51) Int. Cl.: E04B 1/48

(54) **VORRICHTUNG ZUM KRAFTÜBERTRAGENDEN VERBINDEN EINES ERSTEN TRAGENDEN GEBÄUDETEILS MIT EINEM ZWEITEN GETRAGENEN GEBÄUDETEIL**

(30) Priorität: 12.01.2021 DE 102021100348
(71) Anmelder: Schöck Bauteile GmbH, 76534 Baden-Baden (DE)
(72) Erfinder:
(74) Vertreter: Lemcke, Brommer & Partner Patentanwälte Partnerschaft mbB

(57) **Zusammenfassung**

Vorrichtung (1) zum kraftübertragenden Verbinden eines ersten tragenden Gebäudeteils (3), insbesondere einer Gebäudewand, mit einem zweiten getragenen Gebäudeteil (2), insbesondere einem Treppenteil, mit einer dem zweiten getragenen Gebäudeteil (2) zugeordneten Hülse (5), die sich im eingebauten Zustand ausgehend von einer einer zwischen dem ersten (3) und dem zweiten Gebäudeteil (2) belassenen Fuge (4) zugewandten Vorderkante (21) des zweiten getragenen Gebäudeteils (2) horizontal in das zweite getragene Gebäudeteil (2) erstreckt und eine umlaufende Hülsenwandung (6), einen Hülsenboden (7), einen von der Hülsenwandung (6) und dem Hülsenboden (7) definierten Innenbereich (10) und eine dem Hülsenboden (7) gegenüberliegende Hülsenöffnung (8) umfasst, einem sich im eingebauten Zustand zwischen dem ersten Gebäudeteil (3) und dem zweiten Gebäudeteil (2) in horizontaler Richtung durch die Fuge (4) erstreckenden Trägerelement (9), welches im eingebauten Zustand teilweise in dem Innenbereich (10) der Hülse (5) aufgenommen ist, und zumindest einem dem zweiten getragenen Gebäudeteil (2) zugeordneten Kraftübertragungselement (11, 18, 22, 23, 25, 26) zur Verankerung der Hülse (5) im zweiten getragenen Gebäudeteil (2), wobei die Hülse (5) zu ihrer formschlüssigen Verankerung im zweiten getragenen Gebäudeteil (2) auf einer ersten Seite (611) einer Außenseite (61) der Hülsenwandung (6) zumindest ein gegenüber der Hülse (5) vorstehendes erstes Verankerungselement (14) aufweist.

## Beschreibung

Die vorliegende Erfindung betrifft eine Vorrichtung zum kraftübertragenden Verbinden eines ersten tragenden Gebäudeteils, insbesondere einer Gebäudewand, mit einem zweiten getragenen Gebäudeteil, insbesondere einem Treppenteil. Diese Vorrichtung umfasst eine dem zweiten getragenen Gebäudeteil zugeordnete Hülse, die sich im eingebauten Zustand ausgehend von einer einer zwischen dem ersten und dem zweiten Gebäudeteil belassenen Fuge zugewandten Vorderkante des zweiten getragenen Gebäudeteils horizontal in das zweite getragene Gebäudeteil hinein erstreckt und eine umlaufende Hülsenwandung, einen Hülsenboden, einen von der Hülsenwandung und dem Hülsenboden definierten Innenbereich und eine dem Hülsenboden gegenüberliegende Hülsenöffnung aufweist. Im eingebauten Zustand der Vorrichtung erstreckt sich die Hülse dabei derart in das zweite getragene Gebäudeteil hinein, dass die Hülsenöffnung im Bereich der Vorderkante und der Hülsenboden im Inneren des zweiten getragenen Gebäudeteils angeordnet sind. Weiterhin weist die Vorrichtung ein sich im eingebauten Zustand zwischen dem ersten Gebäudeteil und dem zweiten Gebäudeteil in horizontaler Richtung durch die Fuge erstreckendes Trägerelement auf, welches im eingebauten Zustand teilweise in dem Innenbereich der Hülse aufgenommen ist. Des Weiteren umfasst diese Vorrichtung zumindest ein dem zweiten getragenen Gebäudeteil zugeordnetes Kraftübertragungselement, das zur Verankerung der Hülse im zweiten getragenen Gebäudeteil dient.

Eine solche Vorrichtung geht beispielsweise aus der DE 10 2013 100 356 A1 hervor. Derartige Vorrichtungen werden insbesondere überall dort eingesetzt, wo zwischen zwei niveaugleichen Gebäudeteilen Kräfte übertragen werden müssen und zwar vor allem eine von dem zweiten getragenen Gebäudeteil auf das Trägerelement wirkende Gewichtskraft, auf das Trägerelement wirkende Biegemomente sowie Querkräfte.

Bei diesen niveaugleichen Gebäudeteilen kann es sich beispielsweise um ein Treppenteil und eine Gebäudewand aus Beton handeln. Bei der Erstellung des Treppenteils aus Beton wird die Hülse in eine Schalung für das Treppenteil an gewünschter Position integriert, bevor flüssiger Beton in die Schalung eingegossen wird. Nach dem Erhärten des flüssigen Betons sind daher die Hülsenwandung und der Hülsenboden von dem erhärteten Beton umgeben, sodass das Trägerelement durch die freiliegende, das heißt (d.h.) nicht von Beton umgebene Hülsenöffnung in den Innenbereich der Hülse teilweise einführbar und dort lagerbar ist. Das Treppenteil kann dabei entweder im Betonfertigteilwerk erstellt und danach an die Baustelle transportiert oder direkt auf der Baustelle erstellt werden. Das Trägerelement erstreckt sich im eingebauten Zustand der Vorrichtung in den ersten Gebäudeteil, insbesondere in die Gebäudewand hinein. Zwischen den Gebäudeteilen bildet sich beim Anschluss des zweiten getragenen Gebäudeteils an das erste tragende Gebäudeteil eine Fuge aus. Das Trägerelement muss im Fall des Anschlusses des Treppenteils an die Gebäudewand die Gewichtskraft des Treppenteils auf die Gebäudewand übertragen, was im Bereich der Vorderkante des getragenen Treppenteils, also im an die Fuge angrenzenden Bereich des Treppenteils zu besonders hohen Belastungen führt. Um nicht nur das Material der Gebäudewand auf der krafteinleitenden Seite des Trägerelements in die Lastaufnahme einzubeziehen, sondern auch weiteres, die Hülse umgebendes Material des Treppenteils, ist das Kraftübertragungselement vorgesehen, der sich bei der aus dem Stand der Technik bekannten Vorrichtung im eingebauten Zustand ausgehend von einer ersten Seite der Außenseite der Hülsenwandung beidseits seitlich der Außenseite der Hülsenwandung in einen Bereich auf einer der ersten Seite gegenüberliegenden zweiten Seite der Außenseite der Hülsenwandung erstreckt und so für eine bessere Verankerung des Trägerelements und der Hülse im Treppenteil sorgt. Das Trägerelement kann entweder als aus Vollmaterial bestehender Dorn oder als Hohlprofil ausgebildet sein.

Die aus dem Stand der Technik bekannte Vorrichtung weist dabei den Nachteil auf, dass sich in ihrem eingebauten Zustand bei abhebenden und horizontal wirkenden Kräften bereits unterhalb des Gebrauchslastniveaus Risse im Material des zweiten Gebäudeteils, insbesondere des Treppenteils bilden können. Solche abhebenden Kräfte entstehen beispielsweise durch die Verwendung eines schweren Treppenteils und/oder einer für die Kraftübertragung ungünstigen Geometrie des Treppenteils. Sie führen dazu, dass das Treppenteil auf seiner der Gebäudewand abgewandten Seite nach unten, d. h. in Erdanziehungsrichtung kippt, während das sowohl in dem Treppenteil als auch in der Gebäudewand gelagerte Trägerelement in der Gebäudewand nach oben, d. h. entgegen der Erdanziehungsrichtung angehoben wird. Bei einer ungünstigen Belastung des schweren Treppenteils können zudem horizontal wirkende Kräfte auftreten. Um diesen Nachteil zu überwinden, könnte ein zweites Kraftübertragungselement vorgesehen werden, welches sich im eingebauten Zustand ausgehend von der zweiten Seite der Außenseite der Hülsenwandung beidseits seitlich der Außenseite der Hülsenwandung in einen Bereich auf der der zweiten Seite gegenüberliegenden ersten Seite der Außenseite der Hülsenwandung erstreckt. Allerdings müsste dieses zweite Kraftübertragungselement möglichst nah an der Vorderkante des zweiten Gebäudeteils angeordnet sein, um die Rissbildung im zweiten Gebäudeteil bei abhebenden und/oder horizontal wirkenden Kräften zu reduzieren oder ganz zu verhindern. Aufgrund der dadurch unterschrittenen Mindestbetonüberdeckung müsste das zweite Kraftübertragungselement anstatt aus günstigerem Betonstahl aus nicht rostendem Edelstahl bestehen oder mit einer Korrosionsschutzschicht umhüllt sein, um eine Korrosion dieses Kraftübertragungselements zu verhindern. Dies würde jedoch die Herstellungskosten der Vorrichtung unwirtschaftlich erhöhen.

Ausgehend von diesem Stand der Technik liegt der vorliegenden Erfindung daher die Aufgabe zugrunde, eine Vorrichtung zur Verfügung zu stellen, welche eine ausreichende Aufnahme und Übertragung von abhebenden und/oder horizontal wirkenden Kräften ermöglicht, um dadurch eine Rissbildung im Material des zweiten getragenen Gebäudeteils zu reduzieren oder sogar vollständig zu vermeiden, ohne dabei die Herstellungskosten der Vorrichtung unwirtschaftlich zu erhöhen.

Diese Aufgabe wird erfindungsgemäß durch eine Vorrichtung mit den Merkmalen des Anspruchs 1 gelöst. Vorteilhafte Ausgestaltungen und Weiterbildungen der Erfindung sind Gegenstand der Ansprüche 2 bis 15.

Bei einer Vorrichtung der eingangs genannten Art ist es erfindungsgemäß vorgesehen, dass die Hülse zu ihrer formschlüssigen Verankerung im zweiten getragenen Gebäudeteil auf einer ersten Seite der Außenseite der Hülsenwandung zumindest ein gegenüber der Hülse vorstehendes erstes Verankerungselement aufweist. Im eingebauten Zustand der Vorrichtung ist dieses erste Verankerungselement von dem Material, insbesondere dem erhärteten Beton des zweiten Gebäudeteils umgeben und verankert dadurch die Hülse in dem zweiten Gebäudeteil. Dadurch ist das erste Verankerungselement in der Lage, zwischen den Gebäudeteilen wirkende, abhebende Kräfte aufzunehmen und auf die Hülse und das Trägerelement zu übertragen. Dadurch wird eine Rissbildung in dem Material des zweiten Gebäudeteils reduziert oder sogar ganz vermieden. Dieses erste Verankerungselement kann einen ersten Grundkörper, welcher in dem eingebauten Zustand der Vorrichtung im Wesentlichen in einer Haupttragrichtung ausgerichtet ist, und zumindest einen ersten gegenüber dem ersten Grundkörper vorstehenden Vorsprung aufweisen. Diese Haupttragrichtung wirkt vorwiegend entgegen der Richtung der Erdanziehung. Mit anderen Worten ist der erste Grundkörper und damit das erste Verankerungselement im eingebauten Zustand der Vorrichtung auf einer oberen Außenseite der Hülsenwandung angeordnet. In Abhängigkeit von den Anforderungen an die Vorrichtung in ihrer Einbausituation kann die Hülse auch mehrere gegenüber der Hülse vorstehende erste Verankerungselemente aufweisen. Beispielsweise kann ein besonders schweres Treppenteil das Vorhandensein mehrerer erster Verankerungselemente erfordern. Das Trägerelement kann aus Edelstahl, feuerverzinktem Baustahl oder dergleichen ausgebildet sein.

Um die von dem ersten Verankerungselement im eingebauten Zustand der Vorrichtung aufgenommenen, zwischen den Gebäudeteilen wirkenden, abhebenden Kräfte noch besser auf die Hülse und das Trägerelement übertragen zu können, sieht eine weitere vorteilhafte Ausgestaltung der erfindungsgemäßen Vorrichtung vor, dass die Hülsenwandung zumindest einen mit dem ersten Grundkörper des ersten Verankerungselements verbundenen Wandabschnitt mit erhöhter Wandstärke aufweist. Das bedeutet, dass dieser Wandabschnitt eine gegenüber der verbleibenden Hülsenwandung höhere Wandstärke aufweist. Dieser Wandabschnitt stellt somit eine Fortsetzung des ersten Verankerungselements dar, der ausgehend vom ersten Grundkörper teilweise auf der Außenseite der Hülsenwandung verlaufen kann, insbesondere teilweise über eine zweite Seite der Außenseite der Hülsenwandung. Die Hülsenwandung kann auch zwei mit dem ersten Grundkörper des ersten Verankerungselements verbundene Wandabschnitte mit erhöhter Wandstärke aufweisen, wobei ein erster Wandabschnitt ausgehend vom ersten Grundkörper teilweise über die zweite Seite der Außenseite der Hülsenwandung und ein zweiter Wandabschnitt ausgehend vom ersten Grundkörper teilweise über eine der zweiten Seite gegenüberliegende dritten Seite der Außenseite der Hülsenwandung verlaufen kann.

Eine vorteilhafte Weiterbildung der erfindungsgemäßen Vorrichtung sieht vor, dass auf der zweiten Seite der Außenseite der Hülsenwandung zumindest ein zweites gegenüber der Hülsenwandung vorstehendes Verankerungselement zur formschlüssigen Verankerung der Hülse im zweiten getragenen Gebäudeteil angeordnet ist, das zur Aufnahme von horizontal wirkenden Kräften dient. Dieses zweite Verankerungselement umfasst einen zweiten Grundkörper und zumindest einen zweiten gegenüber dem zweiten Grundkörper vorstehenden Vorsprung, wobei der zweite Grundkörper im eingebauten Zustand der Vorrichtung im Wesentlichen senkrecht zur Haupttragrichtung ausgerichtet ist. Mit anderen Worten ist der zweite Grundkörper und damit das zweite Verankerungselement im eingebauten Zustand der Vorrichtung auf einem rechts- oder linksseitigen Bereich der Außenseite der Hülsenwandung angeordnet. Der Vorsprung des ersten und/oder zweiten Verankerungselements ermöglicht eine Verzahnung des jeweiligen Verankerungselements mit dem Material des zweiten Gebäudeteils, insbesondere des Treppenteils.

Die Hülsenwandung kann vier Seitenwände und orthogonal zu ihrer Längserstreckung einen rechteckigen Querschnitt aufweisen. In diesem Fall verläuft der erste Grundkörper des ersten Verankerungselements vorzugsweise senkrecht zur Längserstreckung der Hülse entlang einer ersten Seitenwand der Hülsenwandung. Im Fall dieser vorteilhaften Weiterbildung der erfindungsgemäßen Vorrichtung befindet sich diese erste Seitenwand auf der zuvor genannten ersten Seite der Außenseite der Hülsenwandung. Der zweite Grundkörper des zweiten Verankerungselements verläuft vorzugsweise senkrecht zur Längserstreckung der Hülse entlang einer zweiten Seitenwand der Hülsenwandung. Im Fall dieser vorteilhaften Weiterbildung der erfindungsgemäßen Vorrichtung befindet sich diese zweite Seitenwand auf der zuvor genannten zweiten Seite der Außenseite der Hülsenwandung. Die erste und die zweite Seitenwand der Hülsenwandung schließen zueinander vorzugsweise einen Winkel von im Wesentlichen 90° ein, das heißt, dass die erste Seitenwand im Wesentlichen senkrecht zur zweiten Seitenwand ausgerichtet ist. Im Fall dieses rechteckigen Querschnitts der Hülsenwandung verläuft der zuvor beschriebene erste Wandabschnitt mit erhöhter Wandstärke ausgehend vom ersten Grundkörper teilweise über die zweite Seitenwand der Hülsenwandung und der zweite Wandabschnitt mit erhöhter Wandstärke ausgehend vom ersten Grundkörper teilweise über eine der zweiten Seitenwand gegenüberliegende dritte Seitenwand der Hülsenwandung, wobei sich diese dritte Seitenwand auf der zuvor genannten dritten Seite der Außenseite der Hülsenwandung befindet.

Da das erste und/oder zweite Verankerungselement jeweils zumindest einen Vorsprung aufweisen, der gegenüber dem Grundkörper des jeweiligen Verankerungselements vorsteht, wird die Verankerung der Hülse im Material des zweiten Gebäudeteils verbessert. Um eine optimale Verankerung der Hülse im zweiten getragenen Gebäudeteil zu erreichen, können das erste und/oder das zweite Verankerungselement auch mehrere, gegenüber dem jeweiligen Grundkörper vorstehende Vorsprünge aufweisen. In einer weiteren vorteilhaften Ausgestaltung der erfindungsgemäßen Vorrichtung sind der erste Vorsprung und/oder der zweite Vorsprung als im Wesentlichen senkrecht zur Längserstreckung der Hülse verlaufende Rippen ausgebildet. Eine solche Rippe kann sich entlang des gesamten Grundkörpers des jeweiligen Verankerungselements erstrecken und/oder eine Keilform aufweisen, deren Breite in Richtung der Hülsenwandung der Hülse zunimmt. Aufgrund der Keilform wird die Verzahnung des jeweiligen Verankerungselements mit dem Material des zweiten Gebäudeteils, insbesondere des Treppenteils verbessert.

Das Kraftübertragungselement kann zumindest mittelbar kraft-, reib- und/oder formschlüssig an der Außenseite der Hülsenwandung festgelegt sein, insbesondere an einem an die Hülsenöffnung angrenzenden Bereich der ersten Seite der Außenseite der Hülsenwandung. Dadurch soll sichergestellt sein, dass das Kraftübertragungselement die von ihm beaufschlagten Bereiche des zweiten getragenen Gebäudeteils aktivieren und so die entsprechenden Kräfte von dem Trägerelement und der Hülse übertragen kann. Hierbei ist allerdings zu beachten, dass bei einer Festlegung des Kraftübertragungselements in einem Abstand von der Hülsenöffnung unterhalb der erforderlichen Mindestbetonüberdeckung das Kraftübertragungselement aus Edelstahl ausgebildet sein oder einen Korrosionsschutz aufweisen muss. Es empfiehlt sich daher, das Kraftübertragungselement in einem Abstand von der Hülsenöffnung oberhalb der erforderlichen Mindestbetonüberdeckung festzulegen, um dadurch ein Kraftübertragungselement aus preisgünstigerem Betonstahl verwenden zu können.

In einer weiteren vorteilhaften Ausgestaltung der erfindungsgemäßen Vorrichtung umfasst das Kraftübertragungselement einen schlaufenartigen, auf der ersten Seite der Außenseite der Hülsenwandung zumindest mittelbar festgelegten Mittelteil und zwei von dem schlaufenartigen Mittelteil abzweigende Seitenteile, wobei die zwei Seitenteile im Wesentlichen parallel zur Längserstreckung der Hülse in Richtung des Hülsenbodens verlaufen. Die Formulierung "zumindest mittelbar" bedeutet in diesem Zusammenhang, dass der schlaufenartige Mittelteil entweder direkt oder mittelbar auf der ersten Seite der Außenseite der Hülsenwandung festgelegt sein kann. Im erstgenannten Fall kann der schlaufenartige Mittelteil die Hülse direkt beaufschlagen und so entlang der ersten Seite der Außenseite der Hülsenwandung verlaufen. Der schlaufenartige Mittelteil und die zwei an dem schlaufenartigen Mittelteil angeordneten Seitenteile können aus einem einstückigen Bewehrungsstab ausgebildet sein. Der schlaufenartige Mittelteil ist vorzugsweise unter Zwischenfügung mindestens eines Druckumlenkelements und damit mittelbar auf der ersten Seite der Außenseite der Hülsenwandung festgelegt. Dieses Druckumlenkelement sorgt aufgrund seiner besonders vorteilhaften Ausgestaltung für die Möglichkeit, eine optimale Anlage zwischen dem Bewehrungsstab und der Außenseite der Hülse zur Verfügung zu stellen. Dieses Druckumlenkelement muss ausreichend druckstabil sein, um die Kräfte direkt zwischen dem Trägerelement über die Hülsenwandung auf das Druckumlenkelement und von dort in den Bewehrungsstab zu übertragen.

Alternativ hierzu umfasst die Vorrichtung in einer weiteren vorteilhaften Ausgestaltung zumindest ein auf der ersten Seite der Außenseite der Hülsenwandung festgelegtes Druckumlenkelement und zwei mit dem Druckumlenkelement verbundene, L-förmig ausgebildete Kraftübertragungselemente mit jeweils einem ersten Schenkel und einem im Wesentlichen senkrecht zum ersten Schenkel stehenden zweiten Schenkel. Die ersten Schenkel erstrecken sich jeweils ausgehend von der ersten Seite der Außenseite der Hülsenwandung seitlich in einen Bereich auf die der ersten Seite gegenüberliegenden vierten Seite der Außenseite der Hülsenwandung. Jeweils einer der ersten Schenkel der Bewehrungsstäbe verläuft insbesondere entlang der zweiten Seite der Außenseite der Hülsenwandung und/oder im Wesentlichen parallel zur Haupttragrichtung. Jeweils ein weiterer der ersten Schenkel der Bewehrungsstäbe verläuft insbesondere entlang der dritten Seite der Außenseite der Hülsenwandung und/oder im Wesentlichen parallel zur Haupttragrichtung. Die zweiten Schenkel verlaufen jeweils in Richtung des Hülsenbodens. Die zweiten Schenkel können über den Hülsenboden hervorstehen und dadurch im eingebauten Zustand der Vorrichtung mit einer Bewehrung im Beton des zweiten getragenen Gebäudeteils überlappen. Die ersten Schenkel der Kraftübertragungselemente sind mit dem Druckumlenkelement kraftschlüssig verbunden, insbesondere auf ihrer den zweiten Schenkeln abgewandten Seite. Dieser Kraftschluss kann z. B. durch Kleben, Schweißen, Verrasten und/oder einen Kopfbolzen erreicht werden, der durch ein Loch im Kraftübertragungselement und dem Druckelement führt. In dieser vorteilhaften Ausgestaltung sind die Kraftübertragungselemente vorzugsweise L-förmig ausgebildete Bewehrungsstäbe aus beispielsweise Metall oder einer Metalllegierung, insbesondere Betonstahl oder Edelstahl.

Das Druckumlenkelement kann in den zuvor genannten, vorteilhaften Ausgestaltungen aus Metall oder einer Metalllegierung ausgebildet sein und/oder halbelliptisch, insbesondere halbkreisförmig ausgebildet sein.

Zur formschlüssigen Festlegung des Druckumlenkelements weist die Hülsenwandung auf der Außenseite, insbesondere der ersten Seite der Außenseite vorzugsweise zumindest ein Rastmittel auf, welches zwei einander zugewandte Rastnasen umfassen kann. Das Druckumlenkelement kann in das Rastmittel, insbesondere zwischen die zwei einander zugewandten Rastnasen eingeclipst werden. Das Rastmittel ist vorzugsweise zwischen dem ersten Verankerungselement und der Hülsenöffnung auf der Außenseite, insbesondere der ersten Seite der Außenseite der Hülsenwandung angeordnet.

Um eine Rissbildung und/oder ein Abplatzen des Materials im Bereich der Vorderkante des zweiten Gebäudeteils, insbesondere des Treppenteils zu reduzieren, weist die Vorrichtung in einer weiteren vorteilhaften Ausgestaltung ein Spannungsdämpfungselement auf, das die Außenseite der Hülsenwandung zumindest teilweise umläuft und vorzugsweise aus einem Material mit gegenüber Beton reduzierter Steifigkeit, insbesondere aus einem Elastomer ausgebildet ist. Das Spannungsdämpfungselement kann zwischen dem Rastmittel und der Hülsenöffnung bzw. zwischen dem Rastmittel und der Vorderkante des zweiten Gebäudeteils auf der Außenseite der Hülsenwandung angeordnet sein. Dadurch ist das Kraftübertragungselement und/oder das erste Verankerungselement von der Hülsenöffnung beabstandet auf der Außenseite der Hülsenwandung angeordnet. Diese Beabstandung des Kraftübertragungselements von der Hülsenöffnung bzw. der Vorderkante des zweiten Gebäudeteils führt dazu, dass als Material für das Kraftübertragungselement statt Edelstahl nunmehr Baustahl bzw. Betonstahl verwendet werden kann, der zwar korrosionsanfälliger ist, was jedoch wegen des durch das Spannungsdämpfungselement hervorgerufenen Abstandes von der Fuge und der damit verbundenen Einhaltung der erforderlichen Mindestbetonüberdeckung ausreicht. Dadurch kann das Verwenden des sehr teuren und das System damit unattraktiv machenden Edelstahls vermieden werden. Selbiges gilt auch bei Verwendung des Druckumlenkelements. Durch die Verwendung eines Materials mit gegenüber Beton reduzierter Steifigkeit für das Spannungsdämpfungselement werden die an der Vorderkante des getragenen Gebäudeteils wirkenden Kräfte nicht 1:1 weitergegeben an das darüberliegende Material des zweiten Gebäudeteils, sondern in reduziertem, d. h. gepuffertem Ausmaß. Hierdurch erhält man eine langsam ansteigende, progressive Steifigkeit, indem am Anfang, also an der Vorderkante des zweiten Gebäudeteils die Hülse mit dem Trägerelement vergleichsweise weich gelagert ist und etwas in Richtung des Spannungsdämpfungselements nachgeben kann und dann entlang ihrer Längserstreckung in das zweite Gebäudeteil im Laufe der Einbindelänge immer steifer wird. Die Folge der progressiven Steifigkeit besteht darin, dass an der Vorderkante des zweiten Gebäudeteils oberhalb der Hülse kein Abplatzen des Materials des Gebäudeteils, also insbesondere von Beton mehr auftreten kann. Zudem fungiert das Spannungsdämpfungselement als zusätzliches Dichtelement für das Kraftübertragungselement, wodurch das Kraftübertragungselement gegenüber Umwelteinflüssen geschützt ist. Das Spannungsdämpfungselement ist vorzugsweise an der Außenseite der Hülsenwandung zumindest mittelbar kraft-, reib- und/oder formschlüssig festgelegt, insbesondere durch eine Rast-, Klips- oder Klebverbindung.

Die Hülse weist in einer weiteren vorteilhaften Ausgestaltung der erfindungsgemäßen Vorrichtung auf der Außenseite der Wandung einen die Hülsenöffnung umlaufenden Kragen auf, der beispielsweise zum Fixieren der Hülse an einer Bauteilschalung bei der Herstellung des zweiten getragenen Gebäudeteils verwendet werden kann, sodass beim Gießen des Materials des zweiten Gebäudeteils die Hülse in der richtigen Position verbleibt.

Die Hülsenwandung, der Hülsenboden, das erste und/oder zweite Verankerungselement, das Rastmittel und/oder der Kragen können einstückig aus Kunststoff, insbesondere spritzgegossenem, 3D-gedrucktem oder gefrästem Kunststoff ausgebildet sein, wodurch die Herstellung der Vorrichtung deutlich vereinfacht wird. Mit anderen Worten kann es sich bei der Hülse um ein Spritzgussformteil handeln. Weiterhin kann die Hülse auch mittels eines 3D-Druckverfahren oder durch Fräsen herstellt sein.

Weitere Merkmale und Vorteile der vorliegenden Erfindung ergeben sich aus der nachfolgenden Beschreibung eines Ausführungsbeispiels anhand der Zeichnungen. Hierbei zeigen
- Figur 1: ein Anwendungsbeispiel für ein erstes Ausführungsbeispiel einer erfindungsgemäßen Vorrichtung;
- Figur 2: das erste Ausführungsbeispiel der erfindungsgemäßen Vorrichtung aus Figur 1 im eingebauten Zustand zwischen einer tragenden Gebäudewand und einem getragenen Treppenteil; und
- Figur 3: ein erstes Detail des ersten Ausführungsbeispiels aus den Figuren 1 und 2 in perspektivischer Darstellung;
- Figur 4: ein zweites Detail des ersten Ausführungsbeispiels aus den Figuren 1 und 2 in perspektivischer Darstellung;
- Figur 5: ein drittes Detail des ersten Ausführungsbeispiels aus den Figuren 1 und 2 in perspektivischer Darstellung;
- Figur 6: ein viertes Detail des ersten Ausführungsbeispiels aus den Figuren 1 und 2;
- Figur 7: ein Detail eines zweiten Ausführungsbeispiels der erfindungsgemäßen Vorrichtung;
- Figur 8: ein Detail eines drittes Ausführungsbeispiels der erfindungsgemäßen Vorrichtung;
- Figur 9: ein Detail eines vierten Ausführungsbeispiels der erfindungsgemäßen Vorrichtung; und
- Figur 10: ein Detail eines fünften Ausführungsbeispiels der erfindungsgemäßen Vorrichtung.

Figur 1 zeigt ein Anwendungsbeispiel für ein erstes Ausführungsbeispiel einer erfindungsgemäßen Vorrichtung 1, die in einem zweiten getragenen Gebäudeteil 2 angeordnet ist und dazu dient, sich in ein erstes tragendes Gebäudeteil 3 zu erstrecken. Bei dem ersten tragenden Gebäudeteil 3 handelt es sich um eine vertikal ausgerichtete Gebäudewand und bei dem zweiten getragenen Gebäudeteil 2 um ein Treppenteil. Sowohl die Gebäudewand 3 als auch das Treppenteil 2 sind aus stahlbewehrtem Beton ausgebildet. Alternativ hierzu kann die Gebäudewand 3 auch aus Mauerwerk ausgebildet sein. Die Gebäudewand 3 ist in der Figur 1 nur mit dem Bezugszeichen 3 angedeutet. Die Vorrichtung 1 dient zum kraftübertragenden Verbinden des Treppenteils 2 mit der Gebäudewand 3.

Figur 2 zeigt das erste Ausführungsbeispiel der erfindungsgemäßen Vorrichtung 1 aus Figur 1 in ihrem eingebauten Zustand zwischen dem Treppenteil 2 und der Gebäudewand 3. Zwischen dem Treppenteil 2 und der Gebäudewand 3 ist eine Fuge 4 ausgebildet, die beispielsweise mit einem zusätzlichen, in der Figur 2 nicht gezeigten Brandschutzelement gefüllt sein kann. Die Vorrichtung 1 umfasst eine dem Treppenteil 2 zugeordnete Hülse 5, die sich ausgehend von einer der zwischen der Gebäudewand 3 und dem Treppenteil 2 belassenen Fuge zugewandten Vorderkante 21 des Treppenteils 2 horizontal in das Treppenteil 2 erstreckt und eine umlaufende Hülsenwandung 6, einen Hülsenboden 7 und eine dem Hülsenboden 7 gegenüberliegende Hülsenöffnung 8 aufweist. Diese Hülse 5 ist im vorliegenden Ausführungsbeispiel aus spritzgegossenem Kunststoff ausgebildet und weist orthogonal zu ihrer Längserstreckung einen rechteckigen Querschnitt auf. Weiterhin weist die Vorrichtung 1 ein sich zwischen der Gebäudewand 3 und dem Treppenteil 2 in horizontaler Richtung durch die Fuge 4 erstreckendes Trägerelement 9 auf, das teilweise in einen in Figur 2 nicht gezeigten Innenbereich 10 der Hülse 5 aufgenommen ist und sich gleichzeitig über die Fuge 4 in die Gebäudewand 3 in horizontaler Richtung erstreckt. Dieses Trägerelement 9 ist im vorliegenden Ausführungsbeispiel als Hohlprofil aus feuerverzinktem Baustahl ausgebildet. Die Vorrichtung 1 umfasst weiterhin zwei L-förmig ausgebildete Kraftübertragungselemente 11 in Form von Bewehrungsstäben aus Betonstahl, wobei in der Figur 2 nur einer der beiden Bewehrungsstäbe 11 sichtbar ist. Der in Figur 2 dargestellte erste Bewehrungsstab 11 umfasst einen ersten Schenkel 111 und einen im Wesentlichen senkrecht zum ersten Schenkel 111 stehenden zweiten Schenkel 112, wobei sich der erste Schenkel 111 des Bewehrungsstabs 11 ausgehend von der ersten Seite 611 der Außenseite 61 der Hülsenwandung 6 seitlich in einen Bereich auf eine der ersten Seite 611 gegenüberliegenden vierten Seite 612 der Außenseite 61 der Hülsenwandung 6 erstreckt und dabei entlang einer dritten Seite 613 der Außenseite 61 der Hülsenwandung 6 verläuft. Der zweite Schenkel 112 des ersten Bewehrungsstabs 11 verläuft auf der vierten Seite 612 der Außenseite 61 der Hülsenwandung 6 in Richtung des Hülsenbodens 7 und parallel zur Längserstreckung der Hülse 5. Um eine optimale Verankerung der Hülse 5 im Treppenteil 2 zu erreichen, steht der zweite Schenkel 112 des ersten Bewehrungsstabs 11 über den Hülsenboden 7 hervor und kann dadurch im eingebauten Zustand der Vorrichtung 1 mit einer in Figur 2 nicht dargestellten Bewehrung im Beton des Treppenteils 2 überlappen.

Die Vorrichtung 1 umfasst weiterhin ein auf der ersten Seite 611 der Außenseite 61 der Hülsenwandung 6 festgelegtes Druckumlenkelement 12, das aus Stahl ausgebildet ist. Der erste Schenkel 111 des ersten Bewehrungsstabs 11 ist auf seiner dem zweiten Schenkel 112 abgewandten Seite mit dem Druckumlenkelement 12 kraftschlüssig verbunden. Die Hülsenwandung 6 weist auf ihrer Außenseite 61 ein Rastmittel 13 zur formschlüssigen Festlegung des Druckumlenkelements 12 an der ersten Seite 611 der Außenseite 61 der Hülsenwandung 6 auf, das zwei einander zugewandte Rastnasen 131, 132 umfasst. In diese Rastnasen 131, 132 ist das Druckumlenkelement 12 eingeclipst.

Die Hülse 5 umfasst zu ihrer formschlüssigen Verankerung in dem Treppenteil 2 auf der ersten Seite 611 der Außenseite 61 der Hülsenwandung 6 ein gegenüber der Hülse 5 vorstehendes erstes Verankerungselement 14 mit einem ersten Grundkörper 141, der in einer Haupttragrichtung ausgerichtet ist, und vier gegenüber dem ersten Grundkörper 141 vorstehenden Vorsprüngen 142, 143, 144, 145. Die Vorsprünge 142, 143, 144, 145 des ersten Verankerungselements 14 sind als senkrecht zur Längserstreckung der Hülse verlaufende Rippen ausgebildet, die eine Keilform aufweisen, deren Breite in Richtung der Hülsenwandung 6 zunimmt. Die als Rippen ausgebildeten Vorsprünge 142, 143, 144, 145 des ersten Verankerungselements 14 erstrecken sich entlang der gesamten Breite des ersten Grundkörpers 141. Das erste Verankerungselement 14 ist von dem erhärteten Beton des Treppenteils 2 umgeben und verankert dadurch die Hülse 5 in dem Treppenteil. Dadurch ist das erste Verankerungselement 14 in der Lage, zwischen den Gebäudeteilen 2, 3 wirkende, abhebende Kräfte aufzunehmen und auf die Hülse 5 und das Trägerelement 9 zu übertragen. Dadurch wird eine Rissbildung in dem Beton des Treppenteils vermieden. Im vorliegenden Ausführungsbeispiel ist einer der Vorsprünge 142 auf einer dem Druckumlenkelement 12 zugewandten Seite des ersten Verankerungselements 14 angeordnet. Eine der Rastnasen 132 des Rastmittels 13 ist ebenfalls auf der dem Druckumlenkelement 12 zugewandten Seite des ersten Verankerungselements 14 angeordnet. Aus Figur 2 geht weiterhin hervor, dass die Hülsenwandung 6 einen mit dem ersten Grundkörper 141 des ersten Verankerungselements 14 verbundenen ersten Wandabschnitt 15 mit erhöhter Wandstärke aufweist. Dieser erste Wandabschnitt 15 weist eine gegenüber der verbleibenden Hülsenwandung 6 höhere Wandstärke auf und stellt eine Fortsetzung des ersten Verankerungselements 14 dar. Dieser erste Wandabschnitt 15 verläuft ausgehend vom ersten Grundkörper 141 teilweise über die dritte Seite 613 der Außenseite 61 der Hülsenwandung 6. Die dritte Seite 613 ist im Wesentlichen senkrecht zur ersten Seite 611 der Außenseite 61 der Hülsenwandung 6 ausgerichtet. Die Hülsenwandung 6 umfasst zudem einen zweiten, in Figur 2 nicht erkennbaren, mit dem ersten Grundkörper 141 des ersten Verankerungselements 14 verbundenen Wandabschnitt 17 mit erhöhter Wandstärke, der ausgehend vom ersten Grundkörper 141 teilweise über eine der dritten Seite 613 gegenüberliegende zweite Seite 614 der Außenseite 61 der Hülsenwandung 6 verläuft. Die zweite Seite 614 ist im Wesentlichen senkrecht zur ersten Seite 611 der Außenseite 61 der Hülsenwandung 6 ausgerichtet.

Die Vorrichtung 1 weist weiterhin ein Spannungsdämpfungselement 16 auf, das die Außenseite 61 der Hülsenwandung 6 vollumfänglich umläuft und aus einem Elastomer ausgebildet ist. Dieses Spannungsdämpfungselement 16 ist zwischen dem Rastmittel 13 und der Hülsenöffnung 8 bzw. zwischen dem Rastmittel 13 und der Vorderkante 21 des Treppenteils 2 auf der Außenseite 61 der Hülsenwandung 6 angeordnet. Dadurch sind der Bewehrungsstab 11 und das erste Verankerungselement 14 von der Hülsenöffnung 8 beabstandet auf der Außenseite 61 der Hülsenwandung 6 angeordnet. Diese Beabstandung des Bewehrungsstabes 11 von der Hülsenöffnung 8 bzw. der Vorderkante 21 des Treppenteils 2 führt dazu, dass als Material für den Bewehrungsstab 11 statt Edelstahl Betonstahl verwendet werden kann, der zwar korrosionsanfälliger ist, was jedoch wegen des durch das Spannungsdämpfungselement 16 hervorgerufenen Abstandes von der Fuge 4 und der damit verbundenen Einhaltung der erforderlichen Mindestbetonüberdeckung ausreicht. Dadurch kann das Verwenden des sehr teuren und das System damit unattraktiv machenden Edelstahls vermieden werden. Durch die Verwendung Elastomers für das Spannungsdämpfungselement 16 werden die an der Vorderkante 21 des Treppenteils 2 wirkenden Kräfte nicht 1:1 an den darüberliegenden Beton des Treppenteils 2 weitergegeben, sondern in reduziertem, d. h. gepuffertem Ausmaß. Hierdurch erhält man eine langsam ansteigende, progressive Steifigkeit, indem am Anfang, also an der Vorderkante 21 des Treppenteils 2 die Hülse 5 mit dem Trägerelement 9 vergleichsweise weich gelagert ist und etwas in Richtung des Spannungsdämpfungselements 16 nachgeben kann und dann entlang ihrer Längserstreckung in das Treppenteil im Laufe der Einbindelänge immer steifer wird. Die Folge der progressiven Steifigkeit besteht darin, dass an der Vorderkante 21 des Treppenteils 2 oberhalb der Hülse 5 kein Abplatzen des Betons des Treppenteils mehr auftreten kann.

Figur 3 zeigt ein erstes Detail des ersten Ausführungsbeispiels aus den Figuren 1 und 2, nämlich die Hülse 5 mit den zwei L-förmig ausgebildeten Kraftübertragungselementen 11, 18 in Form von Bewehrungsstäben und das Spannungsdämpfungselement 16 in perspektivischer Darstellung von vorne. Aus Figur 3 wird ersichtlich, dass die Vorrichtung 1 zwei Bewehrungsstäbe 11, 18 aufweist. Wie bereits der erste Bewehrungsstab 11, umfasst der zweite Bewehrungsstab 18 ebenfalls einen ersten Schenkel 181 und einen im Wesentlichen senkrecht zum ersten Schenkel 181 stehenden zweiten Schenkel 182, wobei sich der erste Schenkel 181 des Bewehrungsstabs 11 ausgehend von der ersten Seite 611 der Außenseite 61 der Hülsenwandung 6 seitlich in den Bereich der vierten Seite 612 der Außenseite 61 der Hülsenwandung 6 erstreckt und dabei entlang einer vierten Seite 614 der Außenseite 61 der Hülsenwandung 6 verläuft. Der zweite Schenkel 182 des zweiten Bewehrungsstabs 18 verläuft auf der vierten Seite 612 der Außenseite 61 der Hülsenwandung 6 in Richtung des Hülsenbodens 7 und parallel zur Längserstreckung der Hülse 5. Um eine optimale Verankerung der Hülse 5 im Treppenteil 2 zu erreichen, steht auch der zweite Schenkel 182 des zweiten Bewehrungsstabs 18 über den Hülsenboden 7 hervor. Der erste Schenkel 181 des zweiten Bewehrungsstabs 18 ist auf seiner dem zweiten Schenkel 182 abgewandten Seite mit dem Druckumlenkelement 12 kraftschlüssig verbunden. Somit verlaufen die Bewehrungsstäbe 11, 18 im eingebauten Zustand der Vorrichtung 1 rechts und links der Außenseite 61 der Hülsenwandung 6 der Hülse 5. Weiterhin geht aus Figur 3 hervor, dass die Vorrichtung ein zweites Rastmittel 19 mit zwei einander zugewandten Rastnasen 191, 192 aufweist, wobei in Figur 3 nur eine der beiden Rastnasen 191, 192 erkennbar ist. Dieses zweite Rastmittel 19 ist zwischen dem ersten Rastmittel 13 und der Hülsenöffnung 8 auf der ersten Seite 611 der Außenseite 61 der Hülsenwandung 6 angeordnet. Zwischen die zwei Rastnasen 191, 192 des zweiten Rastmittels 19 ist das Spannungsdämpfungselement 16 eingeclipst. Das zweite Rastmittel 19 dient daher nur zur formschlüssigen Festlegung des Spannungsdämpfungselements 16 an der Außenseite 18 der Hülsenwandung 6. Im Gegensatz zu dem ersten Verankerungselement 14 und dem in der Figur 5 dargestellten zweiten Verankerungselement 19 sind die Rastnasen 191, 192 des zweiten Rastmittels 19 im eingebauten Zustand der Vorrichtung 1 nur teilweise von Beton des Treppenteils 2 umgeben und können daher keine abhebenden oder horizontalen Kräfte aufnehmen und an die Hülse 5 übertragen. Sofern die Vorrichtung 1 in einer alternativen Ausführungsform kein Spannungsdämpfungselement 16 aufweist, dann umfasst die Vorrichtung auch kein zweites Rastmittel für dieses Spannungsdämpfungselement 16.

Figur 4 zeigt ein zweites Detail des ersten Ausführungsbeispiels aus den Figuren 1 und 2, nämlich die Hülse 5 in perspektivischer Darstellung von vorne. In dieser Figur 4 ist die Hülsenöffnung 8 und der von der Hülsenwandung 6 und dem Hülsenboden 7 definierte Innenbereich 10 der Hülse 5 zu erkennen. Weiterhin zeigt Figur 4, dass die Außenseite 61 der Hülsenwandung 6 eine Oberflächenprofilierung 62 aufweist, die zur Versteifung der Hülsenwandung 6 dient. Die Hülse 5 weist auf der Außenseite 61 der Hülsenwandung 6 einen die Hülsenöffnung 8 umlaufenden Kragen 20 auf, der beispielsweise zum Fixieren der Hülse 5 an einer Bauteilschalung bei der Herstellung des Treppenteils 2 verwendet werden kann, sodass beim Gießen und anschließenden Erhärten des flüssigen Betons des Treppenteils 2 die Hülse 5 in der richtigen Position verbleibt.

Figur 5 zeigt ein drittes Detail des ersten Ausführungsbeispiels aus den Figuren 1 und 2, nämlich die Hülse 5 in perspektivischer Darstellung von hinten. Aus dieser Figur 5 geht hervor, dass auf der Außenseite 61 der Hülsenwandung 6 ein zweites, gegenüber der Hülsenwandung 6 vorstehendes Verankerungselement 21 angeordnet ist, das zur formschlüssigen Verankerung der Hülse 5 in dem Treppenteil 2 sowie zur Aufnahme von horizontal wirkenden Kräften dient.

Dieses zweite Verankerungselemente 21 weist einen zweiten Grundkörper 211 und einen zweiten gegenüber dem zweiten Grundkörper 211 vorstehenden Vorsprung 212 auf. Der zweite Grundkörper 211 ist senkrecht zur Haupttragrichtung auf der zweiten Seite 614 der Außenseite 61 der Hülsenwandung 6 ausgerichtet. Der zweite Vorsprung 212 ist als senkrecht zur Längserstreckung der Hülse verlaufende Rippe ausgebildet, die eine Keilform aufweist, deren Breite in Richtung der Hülsenwandung 6 zunimmt. Der als Rippe ausgebildete zweite Vorsprung 212 des zweiten Verankerungselements 21 erstreckt sich nur teilweise entlang der Breite des zweiten Grundkörpers 211. In Figur 5 ist nicht erkennbar, dass auf der Außenseite 61 der Hülsenwandung 6 ein weiteres, gegenüber der Hülsenwandung 6 vorstehendes Verankerungselement angeordnet ist, das zur formschlüssigen Verankerung der Hülse in dem Treppenteil 2 sowie zur Aufnahme von horizontal wirkenden Kräften dient. Dieses weitere Verankerungselemente weist ebenfalls einen Grundkörper und einen gegenüber dem Grundkörper vorstehenden Vorsprung auf. Dieser Grundkörper des weiteren Verankerungselements ist senkrecht zur Haupttragrichtung auf der dritten Seite 613 der Außenseite 61 der Hülsenwandung 6 ausgerichtet.

Figur 6 zeigt ein viertes Detail des ersten Ausführungsbeispiels aus den Figuren 1 und 2, nämlich das Druckumlenkelement 12 und die zwei L-förmig ausgebildeten Kraftübertragungselemente 11, 18 in Form von Bewehrungsstäben. Anhand dieser Figur 6 ist ersichtlich, dass die ersten Schenkel 111, 181 auf ihrer den zweiten Schenkeln 112, 182 abgewandten Seite mit dem Druckumlenkelement 12 kraftschlüssig verbunden sind. Die Bewehrungsstäbe 11, 18 sind dabei derart umgebogen bzw. abgewinkelt, dass die ersten Schenkel 111, 181 senkrecht zu den zweiten Schenkeln 112, 182 stehen. Das Druckumlenkelement 12 ist annähernd halbelliptisch ausgebildet.

Die Vorrichtung 1 weist in einem zweiten Ausführungsbeispiel ein Kraftübertragungselement 22 in Form eines Bewehrungsstabs auf. Figur 7 zeigt ein Detail dieses zweiten Ausführungsbeispiels, nämlich einen solchen Bewehrungsstab 22. Dieser Bewehrungsstab 22 umfasst einen schlaufenartigen, auf der ersten Seite 611 der Außenseite 61 der Hülsenwandung 6 festgelegten Mittelteil 221 und zwei von dem schlaufenartigen Mittelteil 221 abzweigende Seitenteile 222, 223, wobei die zwei Seitenteile 222, 223 im Wesentlichen parallel zur Längserstreckung der Hülse 5 in Richtung des Hülsenbodens 7 verlaufen. Der schlaufenartige Mittelteil 221 ist im vorliegenden zweiten Ausführungsbeispiel der Vorrichtung 1 derart ausgebildet, dass er auf der ersten Seite 611 der Außenseite 61 der Hülsenwandung 6 einer Hülse 5 festlegbar ist, deren Hülsenwandung 6 orthogonal zu ihrer Längserstreckung einen kreisförmigen Querschnitt aufweist.

Die Vorrichtung 1 weist in einem dritten Ausführungsbeispiel ein Kraftübertragungselement 23 in Form eines Bewehrungsstabs und ein Druckumlenkelement 24 auf, das annähernd halbkreisförmig ausgebildet ist. Figur 8 zeigt ein Detail dieses dritten Ausführungsbeispiels, nämlich den Bewehrungsstab 23 und das Druckumlenkelement 24. Der Bewehrungsstab 23 weist dieselben Merkmale wie der in Figur 7 gezeigte Bewehrungsstab 22 auf. Der schlaufenartige Mittelteil 231 ist jedoch unter Zwischenfügung des Druckumlenkelements 24 auf der ersten Seite 611 der Außenseite 61 der Hülsenwandung 6 festlegbar, wobei der schlaufenartige Mittelteil 231 kraftschlüssig mit dem Druckumlenkelement 24 verbunden ist.

Figur 9 zeigt einen weiteren Bewehrungsstab 25 für ein viertes Ausführungsbeispiel der Vorrichtung 1 in Detaildarstellung, der sich von dem in Figur 7 gezeigten Bewehrungsstab 22 dadurch unterscheidet, dass sein schlaufenartiges Mittelteil 251 auf der ersten Seite 611 der Außenseite 61 der Hülsenwandung 6 einer Hülse 5 festlegbar ist, deren Hülsenwandung 6 orthogonal zu ihrer Längserstreckung einen rechteckigen Querschnitt aufweist.

Die Vorrichtung 1 weist in einem fünften Ausführungsbeispiel ein Kraftübertragungselement 26 in Form eines Bewehrungsstabs und zwei Druckumlenkelemente 27, 28 auf, die jeweils annähernd halbkreisförmig ausgebildet sind. Figur 10 zeigt ein Detail dieses fünften Ausführungsbeispiels, nämlich den Bewehrungsstab 26 und die Druckumlenkelemente 27, 28. Der Bewehrungsstab 26 weist dieselben Merkmale wie der in Figur 9 gezeigte Bewehrungsstab 25 auf. Der schlaufenartige Mittelteil 261 ist jedoch unter Zwischenfügung der Druckumlenkelemente 27, 28 auf der ersten Seite 611 der Außenseite 61 der Hülsenwandung 6 festlegbar, wobei der schlaufenartige Mittelteil 261 kraftschlüssig mit den Druckumlenkelement 27, 28 verbunden ist.

## Patentansprüche

1. Vorrichtung (1) zum kraftübertragenden Verbinden eines ersten tragenden Gebäudeteils (3), insbesondere einer Gebäudewand, mit einem zweiten getragenen Gebäudeteil (2), insbesondere einem Treppenteil, mit einer dem zweiten getragenen Gebäudeteil (2) zugeordneten Hülse (5), die sich im eingebauten Zustand ausgehend von einer einer zwischen dem ersten (3) und dem zweiten Gebäudeteil (2) belassenen Fuge (4) zugewandten Vorderkante (21) des zweiten getragenen Gebäudeteils (2) horizontal in das zweite getragene Gebäudeteil (2) erstreckt und eine umlaufende Hülsenwandung (6), einen Hülsenboden (7), einen von der Hülsenwandung (6) und dem Hülsenboden (7) definierten Innenbereich (10) und eine dem Hülsenboden (7) gegenüberliegende Hülsenöffnung (8) umfasst, einem sich im eingebauten Zustand zwischen dem ersten Gebäudeteil (3) und dem zweiten Gebäudeteil (2) in horizontaler Richtung durch die Fuge (4) erstreckenden Trägerelement (9), welches im eingebauten Zustand teilweise in dem Innenbereich (10) der Hülse (5) aufgenommen ist, und zumindest einem dem zweiten getragenen Gebäudeteil (2) zugeordneten Kraftübertragungselement (11, 18, 22, 23, 25, 26) zur Verankerung der Hülse (5) im zweiten getragenen Gebäudeteil (2),
**dadurch gekennzeichnet,**
**dass** die Hülse (5) zu ihrer formschlüssigen Verankerung im zweiten getragenen Gebäudeteil (2) auf einer ersten Seite (611) einer Außenseite (61) der Hülsenwandung (6) zumindest ein gegenüber der Hülse (5) vorstehendes erstes Verankerungselement (14) aufweist.

2. Vorrichtung (1) nach Anspruch 1, bei welcher das erste Verankerungselement (14) einen ersten Grundkörper (141), welcher in dem eingebauten Zustand der Vorrichtung (1) im Wesentlichen in einer Haupttragrichtung ausgerichtet ist, und zumindest einen ersten gegenüber dem ersten Grundkörper (141) vorstehenden Vorsprung (142, 143, 144, 145) aufweist und/oder bei welcher die Hülsenwandung (6) zumindest einen mit dem ersten Grundkörper (141) des ersten Verankerungselements (14) verbundenen Wandabschnitt (15, 17) mit erhöhter Wandstärke aufweist.

3. Vorrichtung (1) nach einem der vorangegangenen Ansprüche, bei welcher auf einer zweiten Seite (614) der Außenseite (61) der Hülsenwandung (6) zumindest ein zweites gegenüber der Hülse (5) vorstehendes Verankerungselement (21) zur formschlüssigen Verankerung der Hülse (5) im zweiten getragenen Gebäudeteil (2) angeordnet ist, welches einen zweiten Grundkörper (211) und zumindest einen zweiten gegenüber dem zweiten Grundkörper (211) vorstehenden Vorsprung (212) aufweist, wobei der zweite Grundkörper (211) in dem eingebauten Zustand der Vorrichtung (1) im Wesentlichen senkrecht zur Haupttragrichtung ausgerichtet ist.

4. Vorrichtung (1) nach einem der vorangegangenen Ansprüche, bei welcher die Hülsenwandung (6) vier Seitenwände und orthogonal zu ihrer Längserstreckung einen rechteckigen Querschnitt aufweist.

5. Vorrichtung (1) nach Anspruch 4, bei welcher der erste Grundkörper (141) des ersten Verankerungselements (14) senkrecht zur Längserstreckung der Hülse (5) entlang einer ersten Seitenwand der Hülsenwandung (6) verläuft und/oder der zweite Grundkörper (211) des zweiten Verankerungselements (21) senkrecht zur Längserstreckung der Hülse (5) entlang einer zweiten Seitenwand der Hülsenwandung (6) verläuft.

6. Vorrichtung (1) nach einem der vorangegangenen Ansprüche, bei welcher der erste Vorsprung (142, 143, 144, 145) und/oder der zweite Vorsprung (212) als im Wesentlichen senkrecht zur Längserstreckung der Hülse (5) verlaufende Rippe ausgebildet ist, wobei vorzugsweise die Rippe eine Keilform aufweist, deren Breite in Richtung der Hülsenwandung (6) zunimmt.

7. Vorrichtung (1) nach einem den vorausgegangenen Ansprüchen, bei welcher das Kraftübertragungselement (22, 23, 25, 26) einen schlaufenartigen, auf der ersten Seite der Außenseite (61) der Hülsenwandung (6) zumindest mittelbar festgelegten Mittelteil (221, 231, 251, 261) und zwei von dem schlaufenartigen Mittelteil (221, 231, 251, 261) abzweigende Seitenteile (222, 223, 232, 233, 252, 253, 262, 263) umfasst, wobei die zwei Seitenteile (222, 223, 232, 233, 252, 253, 262, 263) im Wesentlichen parallel zur Längserstreckung der Hülse (5) in Richtung des Hülsenbodens (7) verlaufen.

8. Vorrichtung (1) nach Anspruch 7, bei welcher der schlaufenartige Mittelteil (221, 231, 251, 261) und die zwei an dem schlaufenartigen Mittelteil (221, 231, 251, 261) angeordneten Seitenteile (222, 223, 232, 233, 252, 253, 262, 263) aus einem einstückigen Bewehrungsstab ausgebildet sind und der schlaufenartige Mittelteil (221, 231, 251, 261) vorzugsweise unter Zwischenfügung mindestens eines Druckumlenkelements (24, 27, 28) auf der ersten Seite (611) der Außenseite (61) der Hülsenwandung (6) festgelegt ist.

9. Vorrichtung (1) nach einem der Ansprüche 1 bis 6, welche zumindest ein auf der ersten Seite (611) der Außenseite (61) der Hülsenwandung (6) festgelegtes Druckumlenkelement (12) und zwei mit dem Druckumlenkelement (12) verbundene, L-förmig ausgebildete Kraftübertragungselemente (11, 18) mit jeweils einem ersten Schenkel (111, 181) und einem im Wesentlichen senkrecht zum ersten Schenkel (111, 181) stehenden zweiten Schenkel (112, 182) umfasst, wobei sich die ersten Schenkel (111, 181) jeweils ausgehend von der ersten Seite (611) der Außenseite (61) der Hülsenwandung (6) seitlich in einen Bereich auf die der ersten Seite (611) gegenüberliegenden vierten Seite (612) der Außenseite (61) der Hülsenwandung (6) erstrecken und die zweiten Schenkel (112, 182) jeweils in Richtung des Hülsenbodens (7) verlaufen, und wobei die Kraftübertragungselemente (11, 18) vorzugsweise Bewehrungsstäbe sind.

10. Vorrichtung (1) nach Anspruch 9, bei welcher die ersten Schenkel (111, 181) der Kraftübertragungselemente (11, 18) mit dem Druckumlenkelement (12) kraftschlüssig verbunden sind.

11. Vorrichtung (1) nach einem der Ansprüche 9 oder 10, bei welcher die Hülsenwandung (6) auf ihrer Außenseite (61) zumindest ein Rastmittel (13) zur formschlüssigen Festlegung des Druckumlenkelements (12) aufweist, wobei das Rastmittel (13) vorzugsweise zwei einander zugewandte Rastnasen (131, 132) umfasst.

12. Vorrichtung (1) nach Anspruch 11, bei welcher das Rastmittel (13) zwischen dem ersten Verankerungselement (14) und der Hülsenöffnung (8) auf der Außenseite (61) der Hülsenwandung (6) angeordnet ist.

13. Vorrichtung (1) nach einem der vorangegangenen Ansprüche, welches ein Spannungsdämpfungselement (16) aufweist, das die Außenseite (61) der Hülsenwandung (6) zumindest teilweise umläuft und vorzugsweise aus einem Material mit gegenüber Beton reduzierter Steifigkeit, insbesondere aus einem Elastomer ausgebildet ist.

14. Vorrichtung (1) nach Anspruch 13, bei welcher das Spannungsdämpfungselement (16) zwischen dem Rastmittel (13) und der Hülsenöffnung (8) auf der Außenseite (61) der Hülsenwandung (6) angeordnet ist und /oder bei welcher das Spannungsdämpfungselement (16) an der Außenseite (61) der Hülsenwandung (6) zumindest mittelbar kraft-, reib- und/oder formschlüssig festgelegt ist, insbesondere durch eine Rast-, Klips- oder Klebverbindung.

15. Vorrichtung (1) nach einem der vorangegangenen Ansprüche, bei welcher die Hülse (5) auf ihrer Außenseite (61) einen die Hülsenöffnung (8) umlaufenden Kragen (20) aufweist und/oder
bei welcher die Hülsenwandung (6), der Hülsenboden (7), das erste (14) und/oder zweite Verankerungselement (21) und/oder das Rastmittel (13) einstückig aus Kunststoff, insbesondere spritzgegossenem, 3D-gedrucktem oder gefrästem Kunststoff ausgebildet sind.
